# EUROPÄISCHE PATENTSCHRIFT

(11) **EP 0 164 515 B1**
(45) Veröffentlichungstag und Bekanntmachung des Hinweises auf die Patenterteilung: **20.01.1988**
(21) Anmeldenummer: 85104198.8
(22) Anmeldetag: 06.04.1985
(51) Int. Cl.: F01N 7/10, F02B 33/42

(54) **Brennkraftmaschine mit Druckwellenmaschine und Abgassammelbehälter**
Internal combustion engine with a Comprex pressure wave machine and an exhaust gas reservoir
Moteur à combustion interne avec compresseur Comprex et réservoir de gaz d'échappement

(30) Priorität: 19.04.1984 CH 1986/84
(43) Veröffentlichungstag der Anmeldung: 18.12.1985
(73) Patentinhaber: BBC Brown Boveri AG, CH-5401 Baden (CH)
(72) Erfinder: Keller, Jakob, Dr., CH-5605 Dottikon (CH)

(56) Entgegenhaltungen:
- DE-B- 1 228 857
- DE-C- 815 867
- FR-A- 1 321 931
- GB-A- 2 026 091
- US-A- 1 975 483
- US-A- 2 841 237

## Beschreibung

Die Erfindung betrifft eine mittels gasdynamischer Druckwellenmaschine aufgeladene Brennkraftmaschine mit Abgassammelbehälter.

Ein solcher Abgassammelbehälter dient einerseits dazu, die Abgasmassenströme, welche von den einzelnen Zylindern eines Motors abgegeben werden, zusammenzufassen. Andererseits schwächt ein Abgasreceiver die vom Motor verursachten Pulsationen ab. Diese Abschwächungswirkung ist von besonderer Bedeutung, wenn ein Motor von einer gasdynamischen Druckwellenmaschine aufgeladen wird. Zu starke Abgaspulsationen können den Aufladungsprozess in der Druckwellenmaschine empfindlich beeinträchtigen, weil sie zu Schwankungen der Wellenlaufzeiten führen. Zur Funktionsweise einer Druckwellenmaschine wird auf die CH-A-378 595 oder auf die Druckschrift CH-T 123 143 der Anmelderin verwiesen.

Nun stellt jedoch die Wahl des Volumens eines Abgasreceivers in jedem Fall einen Kompromiss dar. Einerseits ist ein grosses Volumen vorteilhaft, weil die Abschwächung der Pulsationen mit zunehmendem Volumen stärker wird. Andererseits führt ein grosses Volumen aber zu einem verzögerten Ansprechen des Laders auf Last- und Drehzahländerungen, weil die Zeit für die Spülung des Abgassammelbehälters mit grösser werdendem Volumen zunimmt. Besonders schwierig wird ein solcher Kompromiss bei schwach aufgeladenen Motoren mit kleiner Zylinderzahl. Bei kleiner Zylinderzahl ist die Glättungswirkung auf die Abgaspulsationen durch das Zusammenfassen der von den einzelnen Zylindern abgegebenen Teilmassenströme schwach oder gar nicht vorhanden. Ausserdem ist die Pulsationsfrequenz niedrig und macht ein entsprechend grosses Receivervolumen für eine wirksame Abschwächung erforderlich. Hinzu kommt noch, dass die Wirksamkeit des Abgassammelbehälters mit abnehmender Aufladung schwächer wird. Bei einem schwach aufgeladenen Zweizylinder-Dieselmotor ist man beispielsweise bei dieser Kompromissfindung vor ein fast unlösbares Problem gestellt.

Hier will die Erfindung Abhilfe schaffen.

Ausgehend von der Erkenntnis, dass die von einem Abgassammelbehälter bewirkte Abschwächung von Druckpulsationen nicht in einem direkten Zusammenhang mit der Grösse seines Volumens steht, sondern mit der Federwirkung des Behälterinhaltes, liegt der Erfindung, wie sie in den Ansprüchen definiert ist, die Aufgabe zugrunde, die Wirksamkeit eines kleinen Abgassammelbehälters insbesondere bei Brennkraftmaschinen mit niedriger Zylinderzahl und/oder schwachem Aufladegrad zu verbessern.

Der Vorteil der Erfindung ist darin zu sehen, dass durch die Verbesserung der Federwirkung mittels mechanischen Federmitteln das Sammelbehältervolumen klein gehalten werden kann.

In der Zeichnung sind zwei Ausführungsbeispiele der Erfindung in ihrer Anwendung für einen zweizylindrigen Motor schematisch dargestellt.

Es zeigt :
Fig. 1 einen ersten Abgassammelbehälter mit eingebauter Feder,
Fig. 2 eine zweite Ausführungsvariante.

Alle für das Verständnis der Erfindung unwesentlichen Elemente wie beispielsweise der Verbrennungsmotor, die Druckwellenmaschine sowie zugehörige Leitungen sind fortgelassen. Die Strömungsrichtung der Motorabgase ist mit Pfeilen bezeichnet.

Gemäss Fig. 1 besteht der Abgassammelbehälter im wesentlichen aus einer inneren Kammer 1, die vom Gas durchströmt ist und einer äusseren Schallabschirmung 2. Sehr vereinfacht dargestellt sind die Zuströmkanäle 6', 6" von den Zylindern sowie der Abströmkanal 7 zur Druckwellenmaschine. Die mechanischen Federmittel sind hier eine gewellte Federstahlmembran 3', die sich über die ganze aktive Länge des Behälters erstreckt und an dessen Stirnseiten eingespannt ist. Die Einspannung ist gasdicht. Die Membran 3' verläuft zwischen der strömungsbegrenzenden Wand 4 der Kammer 1 und der Schallabschirmung 2 und bildet mit letzterer ein Totvolumen 5. Die Tatsache, dass zwischen der Kammer 1 und der Membran 3' ein weiterer nicht durchströmter Raum besteht, ist im vorliegenden Zusammenhang erfindungsunwesentlich.

Die zugrundeliegende Idee ist nun, das Gesamtvolumen des Sammelbehälters möglichst klein zu halten aufgrund der Massnahme, die Federwirkung des Behälterinhaltes zu vergrössern.

Wird der aus den Kanälen 6', 6" eintretende Massenstrom mit 0₁ und der in den Kanal 7 austretende Massenstrom mit O₂ bezeichnet, so lautet die quasi-stationäre Kontinuitätsgleichung worin V_{R} das Behältervolumen und p die Gasdichte im Behälter bedeuten.

Der zweite Term auf der rechten Seite dieser Gleichung wäre auf eine mechanische Federwirkung des Volumens zurückzuführen. Ist die Eigenfrequenz dieser Feder wesentlich grösser als die Pulsationsfrequenz, dann ist worin k eine dimensionslose « Federkonstante ist •. Für den beispielsweisen Zwei-Zylinder-Motor sollte k mindestens dem zwei- bis vier-fachen Wert von V_{H}N_{R} entsprechen, wobei V_{H} das Hubvolumen des Motors bezeichnet.

Bei der in Fig. 2 gezeigten Variante, bei welcher die gleichen Elemente dieselben Bezugszeichen wie in Fig. 1 tragen, werden die strömungsbegrenzenden Wände 4 durch die federnden Mittel selbst gebildet. Es handelt sich hierbei um Federstahlbleche 3", welche an der Eintrittsseite des Sammelbehälters eingespannt sind. Austrittsseitig streifen die Blechenden mit geringem Spiel an der stirnseitigen Behälterbegrenzung vorbei, die hierzu entsprechend gekrümmt ist. Spielbedingte Leckagen, die um das Federblech herum in das Totvolumen 5 strömen, verursachen aufgrund der relativ hohen Pulsationsfrequenz nur unwesentliche Störungen.

## Patentansprüche

1. Mittels gasdynamischer Druckwellenmaschine aufgeladene Brennkraftmaschine mit Abgassammelbehälter, dadurch gekennzeichnet, dass zur Erhöhung der Federwirkung des Behältervolumens mechanische Federmittel (3', 3") angeordnet sind, welche das Behälterinnere in eine durchströmte Kammer (1) und in ein Totvolumen (5) unterteilen.

2. Brennkraftmaschine nach Anspruch 1, dadurch gekennzeichnet, dass die Federmittel aus einer gewellten Federstahlmembran (3') gebildet sind, die sich im wesentlichen über die ganze Länge des Abgassammelbehälters erstreckt und an deren Stirnflächen vorzugsweise gasdicht befestigt ist.

3. Brennkraftmaschine nach Anspruch 1, dadurch gekennzeichnet, dass die Federmittel aus Federstahlblechen (3") gebildet sind, welche einseitig, vorzugsweise eintrittsseitig, am Sammelbehälter eingespannt sind und an ihrem anderen Ende an der Behälterbegrenzung vorbeistreifen.

## Claims

1. Internal combustion engine supercharged by means of gas-dynamic pressure-wave machine and with exhaust plenum chamber, characterized in that, to increase the spring effect of the plenum chamber volume, mechanical spring means (3', 3") are arranged, which subdivide the inside of the plenum chamber into a flow chamber (1) and a dead volume (5)..

2. Internal combustion engine according to Claim 1, characterized in that the spring means are formed by a corrugated spring steel diaphragm (3'), which extends substantially over the entire length of the exhaust plenum chamber and is fastened, preferably gas-tightly, at the faces of the latter.

3. Internal combustion engine according to Claim 1, characterized in that the spring means are formed by spring steel plates (3"), which are restrained at one side, preferably the intake side, on the plenum chamber and at their other end skirt past the plenum chamber limitation.

## Revendications

1. Moteur à combustion interne suralimenté par une machine à ondes de pression à dynamique de gaz équipée d'un réservoir de gaz d'échappement, caractérisé en ce que pour augmenter l'effet de ressort du volume du réservoir, des moyens à ressort mécaniques (3', 3") sont prévus et divisent l'intérieur du réservoir en une chambre balayée (1) et un volume mort (5).

2. Moteur à combustion interne suivant la revendication 1, caractérisé en ce que les moyens à ressort sont formés par une membrane ondulée en acier à ressorts (3') qui s'étend en substance sur toute la longueur du réservoir de gaz d'échappement et est fixée à ses faces d'about de préférence d'une manière étanche aux gaz.

3. Moteur à combustion interne suivant la revendication 1, caractérisé en ce que les moyens à ressort sont formés par des tôles en acier à ressorts (3") qui sont fixées d'un côté, de préférence du côté d'entrée, au réservoir et s'étendent à leur autre extrémité au-delà de la limite du réservoir.
